# EUROPÄISCHE PATENTANMELDUNG

(11) **EP 0 140 009 A1**
(43) Veröffentlichungstag der Anmeldung: **08.05.1985**
(21) Anmeldenummer: 84110245.2
(22) Anmeldetag: 29.08.1984
(51) Int. Cl.: B21J 9/06

(54) **Radialpresse für Werkstücke mit zylindrischer Aussenfläche**

(30) Priorität: 02.09.1983 DE 3331721
(71) Anmelder: Schröck, Peter, Dipl.-Ing., D-28848 Syke (DE)
(72) Erfinder: Schröck, Peter, Dipl.-Ing., D-28848 Syke (DE)
(74) Vertreter: Zapfe, Hans, Dipl.-Ing.

(57) **Zusammenfassung**

@ Radiaistauchmaschine für Werkstücke (26) mit zylindrischer Außenfläche, mit einem aus mindestens zwei Teilen (18,19) bestehenden Pressengehäuse (6), mit im Kreis um das Werkstück angeordneten, und durch Kniehebel (10) angetriebenen Preßbacken (3), und mit einem konzentrischen Druckring (8) für die äußeren Gelenkstellen (9) der Kniehebel (10) wobei an den Gehäuseteilen (18,19) den Druckring (8) beiderseits übergreifende Umlaufstege (34) angebracht sind, gegen die sich der Druckring (8) über Rotationsführungen (20) abstützt, wobei weiters die Gehäuseteile (18,19) mit Hilfe einer Reihe von durch beide Gehäuseteile hindurchgehenden Zugankern (28) gegeneinander verspannt sind, und wobei zwischen den Rotationsführungen (20) und dem Druckring (8) ein Mindest-Radialspiel vorgesehen ist, um die polygonale Verformung des Druckrings (8) beim Preßvorgang kleinstmöglich zu hatten.

## Beschreibung

Die'Erfindung betrifft eine Radialpresse für Werkstücke mit zylindrischer Außenfläche, insbesondere zum Befestigen von aus Hülse und Nippel bestehenden Armaturen an Schlauchleitungen durch mechanische Verformung der Hülse gegenüber der zwischen Nippel und Hülse befindlichen Schlauchleitung, mit in einer radialen Ebene beweglichen Kniehebeln und einem aus mindestens zwei Teilen bestehenden Pressengehäusen mit Radialführungen und Führungskörpern für mehrere im Kreis um die Achse der Werkstückaußenfläche herum angeordneten Preßbacken mit je einer inneren Gelenkstelle für das innere Ende des betreffenden Kniehebels, mit einem zur Achse konzentrisch geführten Druckring mit äußeren Gelenkstellen für die äußeren Enden der Kniehebel sowie mit einem Antrieb für die synchrone Bewegung aller Preßbacken durch relatives Verschwenken der äußeren gegenüber den inneren Gelenkstellen,

Durch die US-PS 684 216 ist eine radialwirkende Gesenkpresse bekannt, die insbesondere für die Herstellung von Gewindebohrern vorgesehen ist. Das zweiteilige Pressengehäuse dient jedoch lediglich zur axialen und daher nahezu kräftefreien Führung der Preßbacken; es kann jedoch keine radialen Kräfte aufnehmen. Der Druckring hat infolgedessen einen beträchtlichen Querschnitt, so daß sein verhältnismäßig hohes Gewicht an der tiefsten Stelle von einem Stützlager aufgenommen wird, das sich jedoch nur über einen Teilumfang des Druckrings erstreckt und infolgedessen nicht die Reaktionskräfte der Preßbacken aufnehmen kann, die die Tendenz haben, den Druckring polygonal aufzuweiten. Eine solche Presse ist nicht für das Verpressen von starkwandigen Armaturen mit Schlauchleitungen geeignet.

Durch die DE-PS 12 41 683 (diese ist mit Ausnahme des Anwendungs gebietes "Schlauchleitungen" ^{g}attungsbegründend) ist eine Radialpresse bekannt, bei der der Druckring durch ein Rollen-oder Gleitlager zentrisch gegenüber dem Pressengehäuse ^{g}e-führt ist. Es ist jedoch nicht erkennbar, daß der nicht näher bezeichnete äußere Lagerring an eines der Gehäuseteile an^{g}e-formt ist und daß die Gehäuseteile untereinander einen verwindungssteifen Verbund bilden, der im Stande ist, auch diejenigen radialen Reaktionskräfte-aufzunehmen, die bei großen Pressenkräften eine Aufweitung des Druckrings zur Folge haben. Ohne besondere konstruktiven Maßnahmen kann daher der äußere Lagerring nur zur zentrischen Führung des Druckrings, nicht aber auf dem gesamten Umfang zur Aufnahme radialer Kräfte dienen.

Durch die DE-OS 27 51 101 ist eine Radialpresse bekannt, bei der die RadialfUhrungen von FUhrungskörpern relativ zu einem feststehenden und starren Pressengehäuse verschwenkt werden. Dies geschieht mittels einer als Spindel bezeichneten Hohlwelle, durch die jedoch die axiale Baulänge der Presse beträchtlich vergrößert wird.

Bei Radialpressen für die Verbindung von Schlauchleitungen mit Metallarmaturen treten jedoch Probleme auf. Bei den Schlauchleitungen handelt es sich um mehrlagige Hochdruckschläuche aus elastomerem Material, bevorzugt Gummi, mit Armierungen, bevorzugt Stahldrahtgewebe. Die äußere Schicht des elastomeren Werkstoffs wird in der Regel vor dem Einpressen in die Armatur abgeschält. Die fertigen Schlauchleitungen sind für Drücke bis zu 1000 bar und darüber (1) geeignet und werden bevorzugt in hydraulischen Antrieben verwendet.

Von Bedeutung ist in diesem Zusammenhang auch die Beschaffenheit von Nippel und Hülse. In der Regel sind auf dem Nippel Umfangsrippen oder -nuten vorgesehen, und auch die Hülse besitzt auf ihrer inneren Mantelfläche Rippen bzw. Nuten, die im Axialschnitt eine Art Sägezahnprofil bilden. Das Material ist hochfester, plastisch verformbarer Stahl. Beim Verpressen graben sich die Umfangsrippen der Hülse in den Schlauchwerkstoff ein, wobei die zwischen den Rippen liegenden "Kammern" durch eine Art Fließvorgang mit dem elastomeren Werkstoff gefüllt werden, wobei die Armierung eine Wellenstruktur annimmt, die der Oberflächenprofilierung von Nippel und Hülse angepaßt ist. Auf diese Weise entsteht eine Art Verzahnung zwischen Nippel, Schlauch und Hülse, die hohen Innendrücken und damit Axialkräften widersteht.

Bei dem Verformungsvorgang muß unter allen Umständen verhindert werden, daß der Nippel dem Preßdruck unter Verringerung seines Innendurchmessers ausweicht und dadurch den Leitungsquerschnitt in unzulässiger Weise verringert. Dadurch wird die Einquetschung des Schlauches mangelhaft, weil die Wirkung des Nippels als Widerlager verringert wird. Diese Gefahr besteht insbesondere bei hohen Preßgeschwindigkeiten, dann nämlich, wenn das elastomere Material keine ausreichende Zeit für den Fließvorgang zur Füllung der "Kammern" hat. Außerdem neigt der Werkstoff der Hülse, meist Automatenstahl, bei hohen Verformungsgeschwindigkeiten zur Versprödung, so daß die Hülse während des Preßvorgangs oder später reißen kann. Dies ist insbesondere im Bereich der Stauchzonen zwischen den anfänglich gespreizten Preßbacken der Fall. Im Hinblick auf den vorstehenden Verwendungszweck einerseits und auf eine möglichst vielseitige Einsatzmöglichkeit andererseits sind an derartigen Radialpressen folgende Forderungen zu stellen:
-a) Hohe Schließkraft,
b) großer Radialhub der Preßbacken,
c) große Preßkraft am Ende des Radialhubes,
d) flache Bauweise, d.h. geringe Bautiefe in Richtung der Armaturenachse,
e) präzise Radialführung der Preßbacken zur Armaturenachse,
f) symmetrischer Verlauf der Reaktionskräfte,
g) niedrige installierte Leistung und
h) einfache, robuste und billige Bauweise.

Zu den vorstehenden Forderungen ist noch auszuführen, daß sich die Punkte b) und c) diametral entgegenstehen. Ein großer Radialhub der Preßbacken ist erforderlich, um auch Armaturen mit komplizierter Form, beispielsweise mit einem 90-Grad-Krümmer,einlegen zu können. Diese bedingt eine hohe Obersetzung zwischen Antrieb und Preßbackenbewegung. Eine große Schließkraft am Ende des Hubes der Preßbacken hingegen macht ein kleines Obersetzungsverhältnis, nach Möglichkeit eine Untersetzung, erforderlich.

Der Punkt d) ist wiederum im Hinblick auf kompliziert geformte Armaturen zu sehen. Der Punkt g) ist im Hinblick auf das Gesamtgewicht der Radialpresse zu sehen, denn eine hohe zu installierende Leistung führt bei hydraulischen Antriebssystemen zu Druckmittelzylindern mit großen Querschnitten, die wegen der erforderlichen Festigkeit ein hohes Gewicht besitzen. Es war in der Vergangenheit außerordentlich schwierig, diese Forderungen miteinander zu vereinigen.

Durch die DE-PS 22 14 339 ist eine Radialpresse der eingangs beschriebenen Gattung bekannt, bei der der geforderte große Radialhub der Preßbacken dadurch ermöglicht wird, daß ein Druckring, dessen innere Kegelfläche die Steuerfläche für die Preßbacken bildet, unabhängig vom Druckmittelantrieb axial verstellbar angeordnet ist. In dem bekannten Fall geschieht die axiale Verstellung des Druckringes dadurch, daß dieser mittels eines Gewindes von Hand verstellbar in einem Pressengestell gelagert ist. Zum Zwecke des Einführens einer Schlaucharmatur wird zunächst der bewegliche Teil des Preßengestells hydraulisch bis zum Anschlag bewegt, worauf der Druckring von Hand zusätzlich herausgeschraubt wird, bis die Preßbacken ihre maximale Außenstellung erreicht haben. Dieser Vorgang wiederholt sich in umgekehrter Reihenfolge bei der Herstellung der Verbindung zwischen Schlaucharmatur und Schlauchleitung. Die für die Herstellung einer Preßverbindung benötigte Taktzeit ist jedoch entsprechend lang, so daß sich die bekannte Radialpresse für den Einsatz im Produktionsmaßstab nur sehr bedingt eignet. Hauptnachteil ist jedoch das konstante Verhältnis zwischen Verformungsweg und Verformungszeit, d.h. eine konstante Radialgeschwindigkeit der Preßbacken während des eigentlichen Preßhubes. Dies hat zur Folge, daß für die plastische Verformung der die Verbindungsstelle bildenden Armaturenteile nur eine relativ kurze Zeit zur Verfügung steht, die für einen optimalen Fließvorgang der Werkstoffe hinderlich ist. Weiterhin muß zwischen der Verformungsgeschwindigkeit und der maximalen Preßkraft am Ende des Radialhubes der Preßbacken ein Kompromiß gefunden werden, der es nicht ermöglicht, alle Anforderungen zu erfüllen. Hinzu kommt eine entsprechend große axiale Baulänge der gesamten Presse, die eine Verarbeitung kompliziert geformter Armaturen nur deshalb ermöglicht, weil der Hydraulikantrieb und die Preßbacken₋ steuerung durch Zugstäbe miteinander verbunden sind.

Die Zusammenhänge von Verformungsweg und Verformungszeit, bzw. die sich hieraus ergebende Verformungsgeschwindigkeit werden anhand der Figur 1 in der Detailbeschreibung in vergleichender Weise noch näher erläutert. Es sei hier vorab nur so viel gesagt, daß bei der vorstehend beschriebenen bekannten Lösung eine konstante radiale Geschwindigkeit der Preßbacken gegeben ist, , konstantes Fördervolumen des Hydraulikantriebs vorausgesetzt.

Durch die DE-PS 28 44 475 ist eine Radialpresse der eingangs beschriebenen Gattung bekannt, bei der die einander entgegenstehenden Forderungen nach einem großen Radialhub einerseits und einer großen Schließkraft am Ende des Radialhubs andererseits durch eine Zweistufigkeit der Steuerflächen an den Preßbacken zumindest teilweise gelöst wurden Die miteinander in Eingriff stehenden Steuerflächen haben anfänglich eine große Steigung für die Oberbrückung des sogenannten Leerhubes oder Zustellweges, und nachfolgend eine kleinere Steigung für den eigentlichen Preßhub bzw. Preßweg. Dadurch entsteht eine geknickte Kennlinie, die sich jedoch aus zwei linearen Abschnitten zusammensetzt, wie dies anhand von Figur 1 noch verdeutlicht werden wird. Für den Antrieb dient hierbei ein sogenannter Ringkolben großen Außendurchmessers, der zwar die axialen Abmessungen bereits merklich verkürzt, andererseits aber im Hinblick auf die erforderlichen Abdichtungen eine sorgfälti^{g}e Bearbeitung der Gleitflächen und entsprechende Wartungsarbeiten voraussetzt. Obwohl durch jeweils doppelt vorhandene Steuerflächen einer Kippneigung der Preßbacken entgegengewirkt wird, ist der Kräfteverlauf relativ ungünstjg, so daß die Lage der Preßbacken durch kräftige Schwalbenschwanzführungen stabilisiert werden muß. Weiterhin sind mit einem derartigen Bauprinzip große Axialkräfte verbunden, die durch ein Widerlager, an dem auch die Schwalbenschwanzführungen befestigt sind, nur sehr bedingt aufgefangen werden können, weil nämlich das ringscheibenförmige Widerlager unter den hohen Axialkräften zu einer elastischen Verformung nach Art einer "Tellerfeder" neigt. Der Grund hierfür ist darin zu sehen, daß das Widerlager nur an seinem äußeren Umfang mit dem Hydraulikzylinder verschraubt werden kann. Trotz des erheblichen konstruktiven Aufwandes stehen am Ende des Preßweges nur relativ kurze Zeiten für die plastische Verformung der Teile an der Verbindungstelle zur Verfügung, so daß der Fließvorgang nicht optimal verläuft. Dennoch müssen bei einer Schließkraft von beispielsweise 300 Tonnen am Ende des Preßweges, die auf insgesamt acht Preßbacken verteilt werden, Reaktionskräfte von 100 Tonnen axial von dem kreisringförmigen Widerlager aufgefangen werden. Der Ringkolben hat bei dem vorstehend beschriebenen Ausführungsbeispiel eine Querschnittsfläche von etwa 320 cm², bei einem Hub von 60 mm. Das hierfür erforderliche. Hydraulikaggregat muß also immer noch eine ganz beträchtliche Leistung aufweisen.

Zur Erleichterung des Einlegens von Schlaucharmaturen und Schlauchleitungen sind auch bereits Radialpressen für Produktionszwecke bekannt, bei denen die eigentliche Radialpresse radial unterteilt bzw. aufklappbar ist. Dies hat jedoch eine Schwächung der wesentlichen Bauelemente der Presse zur Folge. Insbesondere muß die Frontplatte der Presse, die auch die Reaktionskräfte des gesamten Pressengestells aufnehmen muß, geschlitzt ausgeführt werden, wodurch eine komplizierte Konstruktion bedingt ist, um die notwendigen Festigkeitswerte überhaupt erreichen zu können. Durch das Aufklappen des Preßwerkzeugs bei der Beschickung der Presse geht weiterhin wertvolle Zeit für den Produktionsprozeß verloren.

Der Erfindung liegt daher die Aufgabe zugrunde, eine Radialpresse der eingangs beschriebenen Gattung anzugeben, die nicht nur die eingangs gestellten Forderungen erfüllt, sondern bei der auch die Zeit-Weg-Kennlinie bzw. die Kraft-Weg-Kennlinie noch sehr viel weiter an die Verformungseigenschaften zylindrischer Werkstücke, insbesondere in der Kombination Metall-Gummi-Metall, angepaßt ist. Insbesondere liegt der Erfindung die Aufgabe zugrunde, am Ende eines großen Radialhubes eine große Preßkraft zu erzeugen und hierbei eine polygonale Verformung des Druckrings durch konstruktive Maßnahmen am Pressengehäuse bei einfachem Aufbau der Presse zu verringern.

Die Lösung der gestellten Aufgabe erfolgt durch die Kombination folgender Merkmale:
a) an den Gehäuseteilen ist beiderseits je ein den Druckring übergreifender Umlaufsteg angebracht, gegen den sich der Druckring auf seinem Gesamtumfang mittels an den Umlaufstegen angeordneter Rotationsführungen abstützt,
b) die Gehäuseteile bilden durch eine Reihe von durch beide Gehäuseteile hindurchgehenden Zugankern eine gegeneinander verspannte, verwindungsfreie Baueinheit, und
c) zwischen den Rotattonsführungen und dem Druckring ist ein Radialspiel derart geringer Größe vorhanden, daß eine polygonale Verformung des Druckrings beim Preßvorgang kleinstmöglich ist.

Diese Bauweise führt zu folgenden vorteilhaften Wirkungen:
Der Druckring unterliegt bei den hohen PressendrUcken, wie sie insbesondere bei der Herstellung von Schlauchleitungen auftreten, einer elastischen radialen Aufweitung, die wegen des punktförmigen bzw. linienförmigen Angriffs der Kniehebel an den äußeren Gelenkstellen die beschriebene Tendenz hat, den Druckring zu einem Polygon zu verformen.

Durch die erfindungsgemäße Maßnahme gemäß Merkmal a) wird ein wesentlicher Teil der radialen Kräfte über die RotationsfUhrungen in allen radialen Richtungen auf die Umlaufstege und von dort auf die Gehäuseteile übertragen. Im Gegensatz zum Stande der Technik nehmen somit die Gehäuseteile nicht nur das Gewicht des Druckringes, sondern auch einen beträchtlichen Teil der Reaktionskräfte des Preßvorgangs auf. Hierbei ist zu berücksichtigen, daß die beiden Gehäuseteile an der kritischen Stelle einen Hochkantquerschnitt aufweisen, der bei gleichem Materialaufwand ein vielfaches Widerstandsmoment aufweist wie der Druckring selbst. Auch durch eine noch so große Materialanhäufung im Druckring läßt sich kein derart großes Widerstandsmoment gegenüber den radialen Kräften erzeugen. Im Prinzip liesse sich der Druckring sogar aus Ringsektoren zusammensetzen, ohne daß die Presse hierdurch funktionsunfähig würde.

Diese Festigkeitssteigerung wird durch das Merkmal b) noch wesentlich erhöht, nämlich dadurch, daß die Gehäuseteile durch eine Reihe von Zugankern gegeneinander verspannt sind, die durch beide Gehäuseteile hindurchgehen. Auf diese Weise erhält das Pressengehäuse auf dem Umfang mindestens abschnittweise einen U-förmigen Querschnitt, der von der Steifigkeit der Gehäuseteile profitiert. Diese Gehäuseteile stellen nämlich im Prinzip tellerförmige Scheiben dar, die bereits von Haus aus eine große Biegesteifigkeit aufweisen, die durch die Querverbindung durch die Zuganker noch erhöht wird. Auf diese Weise wird der Druckring zwischen den Gehäuseteilen formschlüssig aber drehbar eingespannt, so daß die Radialkräfte abzüglich der von der Elastizität des Druckrings bereits aufgefangenen Radialkräfte auf die Gehäuseteile Ubertragen werden.

Durch das Merkmal c) wird erreicht, daß ein möglichst großer Anteil der Reaktionskräfte vom Druckring auf das Pressengehäuse übertragen wird. Je kleiner das Radialspiel ist, um so größer ist der Anteil der radialen Kräfte, die vom Pressengehäuse aufgenommen werden. Es versteht sich, daß das Radialspiel nicht zu Null gemacht werden kann, weil alsdann die Beweglichkeit des Druckrings behindert würde. Es versteht sich andererseits aber auch, daß das Radialspiel nicht zu groß gewählt werden kann, weil hierdurch die polygonale Verformung des Druckrings beim Preßvorgang zunehmen würde. Dabei dürfen die Kräfte, die den Druckring in Umfangsrichtung (Tangentialspannungen) und auf Biegung (polygonale Verformung) beanspruchen, zulässige Werte nicht überschreiten. Hieraus ergibt sich, daß das genannte Radialspiel kleinstmöglich gewählt werden sollte, weil es hierdurch möglich ist, den Druckring entsprechend schwach zu dimensionieren und die erforderliche Gestaltfestigkeit in das Pressengehäuse zu verlagern, weil es dort möglich ist, durch die Geometrie des Pressengehäuses mit dem gleichen oder einem sogar wesentlich verringerten Materialaufwand eine sehr viel größere Gestaltfestigkeit zu erzielen.

Durch die Wahl eines kleinstmöglichen Radialspiels wird auch die Präzision des Preßvorgangs wesentlich erhöht, d.h. alle Kniehebel haben zum gleichen Zeitpunkt die gleiche Winkelstellung zu einem zugehörigen Radius. Dies ist deswegen von Bedeutung, weil speziell bei Kniehebeln unmittelbar vor der sogenannten "durchgedrückten Stellung" sehr hohe Pressenkräfte erzeugt werden.

Es ist dabei besonders vorteilhaft, wenn die Umlaufstege, die den Druckring übergreifen, einstückig an die Gehäuseteile angeformt sind und den Druckring von beiden Seiten her zusammen auf mehr als der Hälfte der axialen Länge des Druckrings übergreifen. In ganz besonders zweckmäßiger Weise wird der Abstand der aufeinander zu gerichteten Stirnflächen der Umlaufstege so gewählt, daß zwischen ihnen der Ausleger des Druckrings, an dem der Druckmittelantrieb angreift, gerade eben Platz hat.

Es ist weiterhin von besonderem Vorteil, wenn die Gehäuseteile im wesentlichen spiegelsymmetrisch ausgebildet bzw. angeordnet sind und je folgende Elemente aufweisen:
a) Die Rotationsführung für den Druckring,
b) Rotationsführungen für die äußeren Gelenkstellen der Kniehebel,
c) Radialführungen für die Führungskörper der Preßbacken, und
d) innerhalb der Rotationsführung für den Druckring eine konzentrische Reihe von Bohrungen für die Zuganker.

Es ist wiederum besonders vorteilhaft, wenn die Gehäuseteile, abgesehen von den Radialführungen und den Bohrungen für die Zuganker, als reine Rotationskörper ausgeführt und in ihrem unteren Teil mit aufgesetzten Flanschen für die Befestigung des Antriebes versehen sind.

Die Gehäuseteile können dabei durch Feinguß- bzw. Präzisionsgußteile gebildet werden, die nur noch einer geringen spanabhebenden Bearbeitung für die Herstellung der einzelnen Führungen bzw. Bohrungen bedürfen.

Es ist weiterhin besonders vorteilhaft, wenn die Gehäuseteile im Bereich der Bohrungen für die Zuganker -mit axial einwärts gerichteten, aneinanderstossenden, umlaufenden Rippen versehen sind, die mittels der Zuganker gegeneinander verspant sind. Auf diese Weise hat das Pressengehäuse im Bereich seines hochbeanspruchten Querschnitts die Form eines "U", dessen Festigkeit gegen Verformung (Aufweitung und Verwindung) beträchtlich ist.

Weitere vorteilhafte Ausgestaltungen des Erfindungsgegenstandes ergeben sich aus den übrigen Unteransprüchen; ihre Vorteile sind in der Detailbeschreibung näher er- läuter⁺

Ein Ausfün ungsbeispiel des Erfindungsgegenstandes wird nachfolgend anhand der Figuren 1 bis 9 näher erläutert.

Es zeigen:
Figur 1 ein Diagramm mit Weg-Zeit-Kurven herkömmlicher Pressen und der erfindungsgemäßen Presse,
Figur 2 eine teilweisen Radialschnitt durch eine Presse am Anfang des Preßbackenhubes,
Figur 3 einen Radialschnitt analog Figur 2, jedoch am Ende des Preßbackenhubes,
Figur 4 einen Axialschnitt durch den Gegenstand nach Figur 3 entlang der Linie IV-IV,
Figuren 5 und 6 Teilausschnitte aus den Figuren 2 bzw. 3 in vergrößertem Maßstab,
Figur 7 eine Innenansicht eines der Gehäuseteile des Pressengehäuses,
Figur 8 eine perspektivische Darstellung der wesentlichen Teile eines Kniehebels, unc
Figur 9 eine perspektivische Darstellung eines Führungskörpers für eine Preßbacke.

In Figur 1 ist auf der Abszisse die Zeit "t" in Sekunden, und auf der Ordinate der radiale Weg einer Preßbacke in Millimetern aufgetragen. Die Zahlenwerte selbst sind nur sehr beispielhaft zu werten. Auf der Ordinate sind weiterhin noch die Werte A bis E aufgetragen, mit denen es folgende Bewandnis hat:
Von A bis B reicht der sogenannte Zustellweg oder Leerhub, der zurückgelegt werden muß, bis die Preßbacken von ihrer am weitesten außenliegenden Stellung in Berührung mit der zylindrischen Werkstückoberfläche gebracht werden.

Von B bis E verläuft der sogenannte Preßweg oder Preßhub, der sich wieder in einzelne Strecken unterteilen läßt: Von B bis C reicht der Weg für die Verformung der Hülse bis zur Berührung der inneren Hülsenvorsprünge mit der äußeren Oberfläche des Schlauches. Von C bis D verläuft derjenige Teil des Preßweges, bei dem das elastomere Schlauchmaterial in die Kammern von Hülse und/oder Nippel verdrängt wird. Von D bis E verläuft derjenige Teil des Preßweges, bei dem der Nippel seinen Innendurchmesser verringert (sogenannter "Nippeleinfall"). Der Nippeleinfall sollte möglichst gering, wohl aber wahrnehmbar sein, da dies ein deutliches Anzeichen für eine haltbare und sichere Verbindung von Schlauch und Armatur ist.

Die von A über B₃ und C₃ nach E verlaufende Gerade ist die Kennlinie für ein herkömmliches Ein-Stufen-Pressen-System mit hydraulischem Antrieb. Gleiches Fördervolumen vorausgesetzt, ist die Radialgeschwindigkeit der Preßbacken konstant. Es ergibt sich, daß allein für den Zustellweg von A nach B₃ ein beträchtlicher Zeitanteil verloren geht und daß für den Fließvorgang des elastomeren Materials des Schlauchs von C₃ nach D₃ nur sehr wenig Zeit zur Verfügung steht, so daß eine unerwünschte Materialversprödung einerseits und ein entsprechend großer Nippeleinfall andererseits beobachtet werden konnten.

Der Kurvenverlauf von 8₃ nach E gilt auch für eine Radialpresse nach der DE-PS 22 14 339. Lediglich der Zustellweg von A nach B, der bei der bekannten Lösung durch manuelle Verstellung des Druckringes zurückgelegt wird, kann jeden anderen zeitlichen Verlauf haben, der sich auch durch eine Linie geringerer Steigung darstellen läßt. Die bis zum Punkt B₃ verstreichende Zeit ist aber eine reine Verlustzeit; sie hat auf das Fließverhalten der Armaturenteile und des Schlauches keinerlei Einfluß.

Der abgeknickte Kurvenverlauf von A über B₂ (Knickstelle), C₂ und D₂ nach E charakterisiert eine Zwei-Stufen-Radialpresse nach der DE-PS 28 44 475. Es ist erkennbar, daß die Zeit für die Zurücklegung des Zustellweges von A nach B₂ wesentlich geringer ist, und daß die für den Preßvorgang zur Verfügung stehende Zeit hiervon profitiert. Es zeigt sich aber deutlich, daß die für den Fließvorgang des elastomeren Materials wesentliche Zeit von C₂ bis D₂ nur verhältnismäßig geringfügig zugenommen hat. Zwar wurden hierdurch die Verhältnisse bereits merklich verbessert; sie stellen jedoch keinen Idealfall dar.

Die Kennlinie für das nachfolgend beschriebene Ausführungsbeispiel des Erfindungsgegenstandes ist die stetig gekrümmte Kurve A über B₁, C₁, D₁ nach E. Es ist ersichtlich, daß die Zeitdauer für den Zustellweg von A nach B₁ weiter beträchtlich verkürzt wurde. Die Zeit für das anfängliche Verpressen der Hülse von B₁ nach C₁.ist kürzer als bei der Zwei-Stufen-Radialpresse (von B₂ nach C₂). Ganz wesentlich hat aber die für die weitere Verformung der Hülse und für das Fliessen des elastomeren Werkstoffes des Schlauches zur Verfügung stehende Zeit von C₁ nach D₁ zugenommen: Sie würde gegenüber den herkömmlichen Zeiten (C₂ nach D₂) vervielfacht! Gleichfalls erheblich zugenommen hat auch die für den Nippeleinfall zur Verfügung stehende Zeit von D₁ nach E. Dies hat allerdings keinen größeren, sondern einen geringeren Nippeleinfall zur Folge, weil der vorausgegangene wesentlich größere Fließvorgang des elastomeren Materials eine geringere Verformung des Nippels zuläßt.

Der in Figur 1 ausgezogen dargestellte Kurvenverlauf über C₁ kann praktisch als Idealfall für den Preßvorgang derartiger Schlauch-Nippel-Verbindungen angesehen werden. Es versteht sich, daß bei gleicher Antriebsgeschwindigkeit die jeweils längere Zeitspanne eine entsprechend größere Preßkraft zur Folge hat, da sich das Obersetzungsverhältnis von A nach E kontinuierlich und progressiv (!) ändert.

In Figur 2 ist eine Radialpresse dargestellt, deren Achse mit A bezeichnet ist. Diese Achse ist mit der WerkstUckachse identisch. Der strichpunktierte Kreis 1 kennzeichnet die Lage der Werkstückoberfläche nach Beendigung des Preßvorgangs, d.h. der Kreis kennzeichnet auch die endgültige Lage der Arbeitsflächen 2 von insgesamt acht im Kreis um die Achse A herum angeordneten Preßbacken 3. Die Preßbacken sind auswechselbar in je einem Führungskörper 4 befestigt, von denen jeder in einer RadialfUhrung 5 eines Pressengehäuses 6 angeordnet ist.

Die Führungskörper 4 tragen auf der den Preßbacken 3 abgekehrten Seite je eine innere Gelenkstelle 7, wobei sämtliche Gelenkstellen auf einem zur Achse A konzentrischen Kreis liegen. Gleichfalls konzentrisch zur Achse A ist im Pressengehäuse 6 drehbar ein Druck-. ring 8 gelagert, in dem in äquidistanter Verteilung und auf einem 'konzentrischen Kreis eine gleiche Anzahl äußerer Gelenkstellen 9 angeordnet sind. Zwischen den inneren Gelenkstellen 7 und den äußeren Gelenkstellen 9 erstrecken sich in einer bestimmten Winkellage, die anhand von Figur 5 noch näher erläutert wird, Kniehebel 10 mit zur Ausbildung der Gelenkstellen komplementären Enden, wobei die Achsen dieser Gelenkstellen sämtlich parallel zur Achse A verlaufen und auf der Zeichenebene senkrecht stehen.

Es ergibt sich aus einer Betrachtung der Figur 2, daß beim Verdrehen des Druckrings 8 in Richtung des Pfeils 11 die Kniehebel 10 in Richtung auf eine zunehmend radiale Stellung aufgerichtet werden. Dies ist natürlich nur möglich, indem die Preßbacken in Richtung der Pfeile 12 radial einwärts verschoben werden. Die Richtung ist durch die Radialführung 5 vorgegeben.

In Figur 3 sind die gleichen Teile wie in Figur 2 relativ zueinander in einer unterschiedlichen Position dargestellt, und zwar befinden sich die Kniehebel 10 kurz vor ihrer radialen "gestreckten" Läge. Dies ist die Endstellung des Druckrings 8 gegenüber den Radialführungen 5 und damit auch die Endstellung der Preßbacken 3. Wie eingezeichnet, stimmt in diesem Fall die Lage des Kreises 1 mit der Lage der Arbeitsfläche 2 überein. Eine derartige Stellungsbegrenzung wurde gewählt, um die Radialkräfte nicht beliebig groß werden zu lassen, da Kniehebelsysteme im Bereich ihrer durchgestreckten Lage ohne weiteres Kräfte erzeugen können, die gegen Unendlich gehen.

In Figur 3 ist noch dargestellt, daß der Druckring 8 einen Ausleger 13 besitzt, der über eine Gelenklasche 14 mit einem Antrieb 15 in Verbindung steht, der im vorliegenden Fall als Druckmittelzylinder 16 ausgebildet ist. Der Druckmittelzylinder 16 ist über einen Gelenkbolzen 17 an Flanschplatten 30 befestigt, die mit dem Pressengehäuse 6 verschraubt sind und auf diese Weise die etwa tangentialen Reaktionskräfte auf das Pressengehäuse 6 übertragen (siehe auch Figuren 2 und 4). Es ist aus den Figuren 2 und 3 erkennbar, daß die Kniehebel in einer zur Achse A radialen Ebene schwenkbar sind, die mit der Zeichenebene übereinstimmt bzw. parallel zu dieser verläuft.

Figur 4 zeigt, daß das Pressengehäuse 6 aus zwei zu einer radialen Symmetrieebene E-E spiegelsymmetrischen Gehäuseteilen 18 und 19 besteht, die je eine Rotationsführung 20 für den Druckring 8 aufweisen. Weiterhin sind vorhanden Rotationsführungen 21 für die äußeren Gelenkstellen 9 der Kniehebel 10 bzw. der Führungskörper 4. Diese Rotationsführungen_21 dienen dazu, die Kniehebel am Herausfallen aus den äußeren Gelenkstellen 9 zu hindern. Dies wäre ohne die Rotationsführungen 21 möglich, weil die Lagerflächen die Enden der Kniehebel nur etwa zur Hälfte umschliessen, um einen genügend großen Schwenkwinkel der Kniehebel zu ermöglichen. Die Rotationsführungen haben aber vor allem die Aufgabe, einen Zwangsrückzug der Preßbacken aus der Stellung gemäß Figur 3 in die Stellung gemäß Figur 2 zu ermöglichen, wenn der Druckring 8 in entgegengesetzter Richtung zum Pfeil 11 betätigt wird. Dies hat den ganz beträchtlichen Vorteil, daß auf tangentiale Druckfedern zwischen den Preßbacken verzichtet werden kann, die Ermüdungserscheinungen unterliegen und keine genau synchrone Rückführung der Preßbacken ermöglichen. Durch die Rotationsführungen 21, die konzentrisch zur Achse A-A verlaufen und in Umfangsrichtung nur durch die Radialführungen 5 unterbrochen sind bzw. sogar in diese einmünden, wird eine synchrone Bewegung der Preßbacken auch in Uffnungsrichtung erreicht, an der Schließbewegung sind sie nur insoweit beteiligt, daß sie diese nicht behindern.

Die beiden Gehäuseteile 18 und 19 sind als im wesentlichen kreisscheibenförmige Rotationskörper ausgebildet und bestehen aus Fein- bzw. Präzisionsguß mit entsprechender Bearbeitung der Führungen. Sie besitzen entsprechend groß dimensionierte Uffnungen 22 und 23, die gleichfalls konzentrisch zur Achse A-A verlaufen, die Preßbacken 3 teilweise sichtbar werden lassen und das Einfuhren einer Armatur 24 mit Schlauchleitung 25 ermöglichen. Zur Armatur 24 gehört noch die Hülse 26. Der innerhalb des Schlauches liegende Nippel der Armatur ist nicht sichtbar.

Im vorliegenden Fall handelt es sich bei der Armatur 24 um eine solche mit einem Rohrkrümmer, und es ist ersichtlich, daß die extrem kurze axiale Baulänge der Radialpresse das Einlegen solcher Armaturen erleichtert bzw. ermöglicht.

Es ist im unteren Teil von Figur 4 weiterhin zu erkennen, daß innerhalb der Rotationsführung 20 für den Druckring 8 eire konzentrische Reihe von Bohrungen 27 für Zuganker 28 angeordnet sind. Die Zuganker 28 sind auch in den Figuren 2 und 3 gezeigt. Im Bereich der Zuganker 28 bzw. der Bohrungen 27 sind die Gehäuseteile 18 und 19 mit axial einwärts gerichteten, aneinanderstossenden Rippen 31 bzw. 32 versehen, die mittels der Zuganker 28 verspannt sind. Die Rippen liegen zwischen zylindrischen Hüllflächen, und man kann sie sich als Teile eines axialen Ringflansches denken, der durch die Radialführungen 5 unterbrochen ist. Aufdiese Weise wird erreicht, daß die beiden Gehäuseteile 18 und 19 eine verwindungssteife Baueinheit bilden, die auch gegenüber denjenigen Radialkräften unempfindlich ist, die an der Rotationsführung 20 auf die dort befindlichen Umlaufstege 33 und 34 der Gehäuseteile einwirken. Die beiden Gehäuseteile erzeugen gemeinsam ein großes Widerstandsmoment gegen die achtfache, etwa punktförmig auftretende Belastung an der Rotationsführung 20. Die Oberflächenelemente der Gehäuseteile lassen sich überwiegend als gegossene Drehteile ausbilden, die preiswert und mit hoher Präzision herstellbar sind. Dies hat wiederum einen Einfluß auf die Oberflächengüte an dem fertig verpreßten Werkstück, was sehr leicht an den dort befindlichen Abdrücken der Preßbacken, den sogenannten Preßfeldern, zu erkennen ist.

Die Umlaufstege 33 und 34 sind einstückig an die Gehäuseteile 18 und 19 angeformt und übergreifen den Druckring von beiden Seiten her. Zwischen den aufeinander zugerichteten Stirnflächen der Umlaufstege 33 und 34 besteht ein Spalt 29 von solcher Breite, daß darin gerade eben noch der Ausleger 13 des Antriebs 15 in Umfangsrichtung beweglich ist. Zwar wäre es möglich, den Spalt 29 nur im Schwenkbereich des Auslegers 13 vorzusehen, jedoch ist es hinsichtlich der Bearbeitung vorteilhafter, den Spalt 29 auf dem gesamten Umfang vorzusehen.

Die Überlappung der Umlaufstege 33 und 34 mit dem Druckring 8 beträgt dabei in der Summe vorzugsweise mehr als die Hälfte der axialen Länge des Druckrings 8. Zwischen den Umlaufstegen 33 und 34 befinden sich noch Lagerringe 33a und 34a, die als Trockenschmierelemente ausgeführt sind. Derartige Lagerwerkstoffe sind heute im Handel erhältlich, so daß sich weitere Ausführungen erübrigen.

Der Querschnitt in der unteren Hälfte von Figur 4 ist praktisch identisch mit dem Querschnitt in der oberen Hälfte von Figur 4. Die unterschiedliche zeichnerische Darstellung ergibt sich lediglich dadurch, daß der Schnitt gemäß der Linie IV-IV in Figur 3 unter einem Winkel durch die Presse gelegt ist. Die Gehäuseteile 18 und 19 sind im unteren Bereich gemäß Figur 4 an ihren Außenseiten mit Nuten 18a und 19a versehen, die in Richtung zweier paralleler Sehnen in den beiden Gehäuseteilen verlaufen. In diese Nuten sind nicht näher bezeichnete Vorsprünge von plattenförmigen Flanschen 30 eingesetzt, die über Schrauben 30a mit den beiden Gehäuseteilen verbunden sind. Durch die beiden Flanschen geht die Schwenkachse 17a des Gelenkbolzens 17 für den Antrieb 15 hindurch, wie dies auch aus den Figuren 2 und 3 ersichtlich ist. Auf diese Weise wird das Gegendrehmoment des Antriebs 15 wirksam aufgefangen, ohne daß die im wesentlichen vorhandene Rotationssymmetrie der Gehäuseteile 17 und 18 verlassen werden müßte.

Es ist Figur 4 weiterhin noch zu entnehmen, daß die Bohrung 27 für den Zuganker 28 auf der linken Seite als Durchgangsbohrung 27a und auf der rechten Seite als Gewindebohrung 27b ausgeführt ist. Der Zuganker 28 ist infolgedessen von der linken Seite her eingesetzt bzw. eingeschraubt. Bei der in Umfangsrichtung nächstfolgenden Bohrung sind die Verhältnisse genau umgekehrt, d.h. die Durchgangsbohrung befindet sich auf der rechten Seite und die Gewindebohrung auf der linken Seite, so daß der betreffende Zuganker von der rechten Seite her einzusetzen ist. Die abwechselnde Einbaulage derZuganker 28 setzt sich in Umfangsrichtung fort. Durch einen entsprechenden Winkelversatz von Durchgangsbohrungen 27a und Gewindebohrungen 27b in Umfangsrichtung wird erreicht, daß die beiden Gehäuseteile 18 und 19 auch in Bezug auf die Lage der Bohrungen in der Draufsicht identisch ausgebildet sind, so daß mit den gleichen Bearbeitungskoordinaten gearbeitet werden kann. Die dadurch bedingte geringfügige Abweichung von der absoluten Spiegelsymmetrie hat jedoch keinerlei nachteiligen Einfluß auf die gesamte Bauweise.

Figur 5, die einen vergrößerten Ausschnitt aus dem rechten oberen Quadranten in Figur 2 zeigt, ist folgendes zu entnehmen: In der am weitesten geöffneten Stellung der Preßbacken 3 verläuft die Längsachse 10a des Kniehebels 10 unter einem winkel α = 70 Grad zu demjenigen Radius R, der durch die innere Gelenkstelle 7 des gleichen Kniehebels 10 verläuft. Die hierbei ausgeübte radiale Kraftkomponente ist entsprechend klein, jedoch ist der radiale Weg der Preßbacken 3 entsprechend groß, wenn der Druckring 8 aus der dargestellten Position nur um wenige Winkelgrade entgegen dem Uhrzeigersinn um die Achse A gedreht wird. Die innere Gelenkstelle 7 weicht hierbei entsprechend weit in Richtung des Radius R nach innen aus.

Bei der Stellung gemäß Figur 6, die einen Ausschnitt aus dem obersten Sektor in Figur 3 darstellt, wurde der Druckring 8 um einen Winkel von 20 Grad um die Achse A gedreht. Dadurch beträgt der Winkel a₁ zwischen der Achse 10a und dem durch die innere Gelenkstelle 7 verlaufenden Radius R nur noch 11 Grad, d.h. der Kniehebel 10 hat relativ zur inneren Gelenkstelle 7 einen Schwenkwinkel von 59 Grad zurückgelegt. Unmittelbar vor Erreichen der Stellung gemäß Figur 6 war die radiale Kraftkomponente entsprechend groß, während die radiale Einwärtsbewegung der Preßbacken 3 entsprechend gering war. Das Zeit-Weg-Diagramm entsprach dabei der ausgezogenen Kurve in Figur 1. Es ist den Figuren 5 und 6 noch zu entnehmen, daß die jeweils zu den Kniehebelenden komplmentären Gelenkstellen 7 bzw. 9 in den Führungskörpern 4 und im Druckring 8 nur einen Winkel von etwa 180 Grad einschliessen, um den Bewegungsspielraum zu ermöglichen. In welcher Weise die Kniehebel am Herausfallen gehindert werden, wird weiter unter unter Bezugnahme auf die Figuren 8 und 9 noch näher erläutert.

Figur 7 zeigt die Innenansicht eines der Gehäuseteile 18 des Pressengehäuses 6 in einer Darstellung analog Figur 3. Es ist deutlich zu erkennen, daß das Gehäuseteil 18 (und analog 19) rotationssymmetrisch ausgebildet ist. Sie werden in einem Pressengestell (nicht gezeigt) montiert. Wegen der Beibehaltung gleicher Bezugszeichen sind weitere Erläuterungen entbehrlich.

In Figur 8 ist dargestellt, daß der Kniehebel 10 zwei mit Abstand voneinander angeordnete Zylinderflächen 33 und 34 besitzt, deren zueinander und zur Achse A-A parallele Achsen B-B und C-C die äußeren und inneren Gelenkstellen definieren. Die äußere Zylinderfläche 33 des Kniehebels 10 ist die Oberfläche eines an der Unterseite um einen Sekantenabschnitt verminderten .Zylinderbolzens 35, der an beiden Enden zylindrische Fortsätze 36 aufweist, die in die RotationsfUhrungen 21 eingreifen. Die Rotationsführungen 21 sind in den Figuren 5 und 6 besonders deutlich gezeigt. Sie hindern die äußeren Ende der Kniehebel 10 am Herausfallen aus den äußeren Gelenkstellen 9. Die Figuren 5 und 6 lassen aber auch erkennen, daß die Rotationsführungen 21 in die Radialführungen 5 einmünden. Hierdurch wird eine Demontage der Führungskörper 4 und der Kniehebel 10 zu Wartungsarbeiten wie folgt ermöglicht: Nach dem Ausbau der Preßbacken 3 und nach einer Trennung des Antriebs 15 vom Ausleger 13 (Figur 3) läßt sich der Druckring 8 gegenüber der Stellung in Figur 6 noch weiter entgegen dem Uhrzeigersinn verschwenken, bis die Längsachse 10a des Kniehebels mit dem zugehörigen Radius R zusammenfällt. Nunmehr verlieren die Fortsätze 36 ihre Stütze auf den Rotationsführungen 21, und der Führungskörper 4 läßt sich zusammen mit dem Kniehebel 10 radial einwärts entnehmen. Auf diese Weise lassen sich nacheinander sämtliche Kniehebel ausbauen' (und natürlich auch in umgekehrter Richtung montieren).

Wie wiederum aus Figur 8 hervorgeht, ist die Zylinderfläche 34 des Kniehebels 10 die Oberfläche eines gleichfalls um einen Sekantenabschnitt verminderten Zylinderbolzens 37, der an beiden Enden zylindrische Fortsätze 37a aufweist, die in den Führungskörper 4 der Preßbacken 3 eingreifen (Figur 9).

Aus Figur 8 ist zu entnehmen, daß die beiden Zylinderbolzen 35 bzw. 37 durch ein etwa quaderförmiges Distanzstück 38 miteinander verbunden sind, durch das Zuganker 39 (Figur 6) von einem Zylinderbolzen 35 zum anderen 37 hindurchgeführt sind. Von diesen Zugankern sind in Figur 8 nur die beiden Einführungsbohrungen 40 zu sehen.

Figur 9 zeigt, daß der Führungskörper 4 U-förmig ausgebildet ist und zwei Schenkel 43 und ein Joch 44 besitzt. Die Schenkel 43 gleiten in jeweils gegenüberliegenden Radialführungen 5 (Figur 4), durch die Länge der Schenkel sind sie gegen ein Kippen wirksam geschützt. Das Joch 44 besitzt eine halbzylindrische Lagerfläche 45, die als Widerlager für den Zylinderbolzen 37 dient. Die Lagerfläche 45 setzt sich durch die beiden Schenkel 43 hindurch fort, ist in deren Bereich jedoch nach oben hin ringförmig geschlossen, so daß der Führungskörper 4 mittels des Kniehebels 10 nach oben hin angehoben werden kann.

In die Schenkel 43 sind Lagerhülsen 43a eingesetzt, deren Länge der Dicke der Schenkel 43 entspricht. Zwischen den Schenkeln, d.h. im Bereich der halbzylindrischen Lagerfläche 45 ist jedoch nur eine entsprechende, halbzylindrische Lagerschale 43b eingesetzt, deren Innendurchmesser mit denjenigen der Lagerhülsen 43a identisch ist, wobei diese Durchmesser unter Berücksichtigung üblicher Lagertoleranzen dem Außendurchmesser des Zylinderbolzens 37 entsprechen. Die Montage geschieht in der Weise, daß zunächst der Zylinderbolzen 37 durch den einen Schenkel 43 in den Bereich der Lagerfläche eingeschoben wird, bis die beiden einseitigen Stirnflächen der Fortsätze 37a mit den außenliegenden Stirnflächen der Schenkel 43 bündig abschliessen. Alsdann wird das Distanzstück 38 in eine entsprechend positionierte Ausnehmung 42 eingesetzt und mittels der Zuganker verschraubt (Figuren 4, 6 und 8). Kniehebel 10 und Führungskörper 4 bilden jetzt eine nur noch durch Lösen der Zuganker voneinander trennbare Einheit.

Das Joch 44 besitzt beiderseits der Lagerfläche 45-Flächen 46 und 47, die gemeinsam in einer schiefen Ebene liegen, wie dies auch aus Figur 6 hervorgeht. Hierdurch wird ein entsprechender Schwenkbereich für den Kniehebel 10 geschaffen. An der Unterseite trägt der Führungskörper 4 eine Ausnehmung 48, in die jeweils eine Preßbacke 3 auswechselbar eingesetzt wird.

Es ist noch zu erwähnen, daß an den Gelenkstellen 7 und 9 sowie im Bereich der Rotationsführungen 20, an denen hohe Belastungen auftreten, spezielle Lagermaterialien bzw. Lagerteile eingesetzt sind. Für derartige Lagerwerkstoffe werden solche mit Trockenschmierung verwendet, die wartungsfrei sind und eine lange Lebensdauer haben.

Die geometrische Werkstückbezeichnung "zylindrisch" bezieht sich auf das ursprüngliche, d.h. unverformte Werkstück, wobei Abweichungen von der exakten Zylinderform durchaus zulässig sind. Die Formen des Fertigprodukts können sehr vielseitig sein: außer Zylindern sind Kegel, Doppelkegel, Polygone, Prismen, Tonnen, Einschnürungen in der Mitte, Stufenkörper etc. als geometrische Form denkbar, die nur durch die Geometrie der Arbeitsflächen der Preßbacken bestimmt wird.

## Patentansprüche

1. Radialpresse für Werkstücke mit zylindrischer Außenfläche, insbesondere zum Befestigen von aus Hülse und Nippel bestehenden Armaturen an Schlauchleitungen durch mechanische Verformung der Hülse gegenüber der zwischen Nippel und Hülse befindlichen Schlauchleitung, mit in einer radialen Ebene beweglichen Kniehebeln und einem aus mindestens zwei Teilen bestehenden Pressengehäusen mit Radialführungen und Führungskörpern für mehrere im Kreis um die Achse der Werkstückaußenfläche herum angeordneten Preßbacken mit je einer inneren Gelenkstelle für das innere Ende des betreffenden Kniehebels, mit einem zur Achse konzentrisch geführten Druckring mit äußeren Gelenkstellen für die äußeren Enden der Kniehebel sowie mit einem Antrieb für die synchrone Bewegung aller Preßbacken durch relatives Verschwenken der äußeren gegenüber den inneren Gelenkstellen, gekennzeichnet durch die Kombination der Merkmale, daß
a) an den Gehäuseteilen (18, 19) beiderseits je ein den Druckring (8) übergreifender Umlaufsteg (34) angebracttist, gegen den sich der Druckring auf seinem Gesamtumfang mittels an den Umlaufstegen angeordneter Rotationsführungen (20) abstützt, daß
b) die Gehäuseteile (18, 19) durch eine Reihe von durch beide Gehäuseteile hindurchgehenden Zugankern (28) eine gegeneinander verspannte, verwindungssteife Baueinheit bilden. und daß
c) zwischen den Rotationsführungen (20) und dem Druckring (8) ein Radialspiel derart geringer Größe vorhanden ist, daß eine polygonale Verformung des Druckrings beim Preßvorgang kleinstmöglich ist.

2. Radialpresse nach Anspruch 1, dadurch gekennzeichnet, daß die Umlaufstege (34) einstückig an die Gehäuseteile (18, 19) angeformt sind und den Druckring (8) von beiden Seiten her zusammen auf mehr als der Hälfte der axialen Länge des Druckrings übergreifen.

3. Radialpresse nach Anspruch 2, dadurch gekennzeichnet, daß die Gehäuseteile (18, 19) im wesentlichen spiegelsymmetrisch ausgebildet sind und je folgende Elemente aufweisen:
a) die Rotationsführung (20) für den Druckring (8),
b) Rotationsführungen (21) für die äußeren Gelenkstellen (9) der Kniehebel (10),
c) Radialführungen (5) für die Führungskörper (4) der Preßbacken (3), und
d) innerhalb der Rotationsführung (20) für den Druckring (8) eine konzentrische Reihe von Bohrungen (27) für die Zuganker (28).

4. Radialpresse nach Anspruch 3, dadurch gekennzeichnet, daß die Gehäuseteile (18, 19), abgesehen von den Radialführungen (5), als reine Rotationskörper ausgeführt und in ihrem unteren Teil mit aufgesetzten Flanschen (30) für die Befestigung des Antriebes (15) versehen sind.

5. Radialpresse nach Anspruch 3, dadurch gekennzeichnet, daß die Gehäuseteile (18, 19) im Bereich der Bohrungen (27) für die Zuganker (28) mit axial einwärts gerichteten, aneinanderstossenden, umlaufenden Rippen (32, 32) versehen sind, die mittels der Zuganker (28) gegeneinander verspannt sind.

6. Radialpresse nach Anspruch 5, dadurch gekennzeichnet, daß die Bohrungen (27) für die Zuganker (28) auf dem Umfang abwechselnd als Durchgangsbohrungen (27a) und als Gewindebohrungen (27b) ausgeführt sind, wobei sich an die Durchgangsbohrung des einen Gehäuseteils eine Gewindebohrung des anderen Gehäuseteils anschließt.

7. Radialpresse nach Anspruch ₃, dadurch gekennzeichnet, daß die Kniehebel (10) zwei mit Abstand voneinander angeordnete Zylinderflächen (33, 34) besitzen, deren zueinander und zur Achse (A-A) parallele Achsen (B-B, C-C) die äußeren und inneren Gelenkstellen (9, 7) definieren.

8. Radialpresse nach den Ansprüchen 3 und 7, dadurch gekennzeichnet, daß die äußere Zylinderfläche (33) des Kniehebels (10) die Oberfläche eines um einen Sekantenabschnitt verminderten Zylinderbolzens (35) ist, der an beiden Enden zylindrische Fortsätze (36) aufweist, die in die Rotationsführungen (21) eingreifen.

9. Radialpresse nach den Ansprüchen 3 und 8, dadurch gekennzeichnet, daß die Rotationsführungen (21) für die Fortsätze (36) an den äußeren Gelenkstellen (9) in die Radialführungen (5) einmünden.

10. Radialpresse nach den Ansprüchen 7 bis 9, dadurch gekennzeichnet, daß die innere Zylinderfläche (34) des Kniehebels (10) die Oberfläche eines um einen Sekantenabschnitt verminderten Zylinderbolzens (37) ist, der an beiden Enden zylindrische Fortsätze (37a) aufweist, die in den Führungskörper (4) der Preßbacke (3) eingreifen.

11. Radialpresse nach den Ansprüchen 7, 8 und 10, dadurch gekennzeichnet, daß die beiden Zylinderbolzen (35 bzw. 37) durch ein etwa quaderförmiges Distanzstück (38) miteinander verbunden sind, durch das Zuganker (39) von einem Zylinderbolzen (35) zum anderen (37) hindurchgeführt sind.

12. Radialpresse nach den Ansprüchen 1 und 10, gekennzeichnet, daß die Führungskörper (4) U-förmig ausgebildet sind, daß die Schenkel (43) des "U" in gegenüberliegenden Radialführungen (5) gleiten, daß das Joch (44) des "U" das Widerlager für den Zylinderbolzen (37) der inneren Gelenkstelle (7) ist und daß die Fortsätze (37a) in den Schenkel eingreifen.

13. Radialpresse nach Anspruch 1, dadurch gekennzeichnet, daß die Schwenkwinkel ( a bzw. a₁) der Kniehebel (10), bezogen auf die durch die inneren Gelenkstellen (7) verlaufenden Radien zwischen etwa 70 Grad und etwa 11 Grad liegen bzw. etwa 59 Grad betragen und daß der Druckring (8) beim Preßvorgang um einen Winkel von etwa 20 Grad schwenkbar ist.

14. Radialpresse nach Anspruch 1, dadurch gekennzeichnet, daß der Antrieb (15) ein Druckmittelzylinder (16) ist und daß dem Druckmittelzylinder (16) eine druckabhängige Differentialsteuerung zugeordnet ist.
